# FASCICULE DE BREVET EUROPEEN

(11) **EP 0 211 784 B1**
(45) Date de publication et mention de la délivrance du brevet: **20.12.1989**
(21) Numéro de dépôt: 86440053.6
(22) Date de dépôt: 30.06.1986
(51) Int. Cl.: F24C 15/20

(54) **Hotte de cuisine**
Küchenhaube
Kitchen hood

(30) Priorité: 09.07.1985 FR 8510608; 26.02.1986 FR 8602777
(43) Date de publication de la demande: 25.02.1987
(73) Titulaire: R. FRITSCH S.A., 68270 Wittenheim (FR)
(72) Inventeur: Fritsch, Norbert, F-68270 Wittenheim (FR); Fritsch, Edgar, F-68270 Wittenheim (FR)
(74) Mandataire: Aubertin, François

(56) Documents cités:
- FR-A- 1 364 147
- FR-A- 2 336 985
- FR-A- 2 399 268
- US-A- 3 731 462
- US-A- 3 802 329
- US-A- 4 103 676

## Description

L'invention concerne une hotte de cuisine pour cuisines professionnelles ou cuisines individuelles familiales, comprenant une enveloppe rigide munie, d'une part, à sa partie inférieure, d'une ouverture d'aspiration, disposée au-dessus d'appareils de cuisson tels que cuisinères ou autres et, d'autre part, de déflecteurs ou de tubulures d'aspiration définissant des canaux de circulation d'air pourvus de buses d'injection d'eau pour le dégraissage des fumées culinaires.

On connaît déjà des hottes de cuisine correspondant au paragraphe précédent.

Ainsi, on connaît déjà, par le document FR-A-1 364 147, une hotte de ventilation de l'air pollué en matières grasses s'élevant des appareils culinaires. Cette hotte comporte un compartiment à deux parois. Ce compartiment renferme un premier filtre composé de copeaux fins d'un métal inoxidable ou de tout autre type de filtre connu. Ce filtre est refroidi par une circulation d'eau froide canalisée entre les deux parois du compartiment. A travers ce filtre est retenue une grande partie des impuretés, l'air pollué étant aspiré par l'intermédiaire d'un ventilateur puis refoulé par ce dernier dans un compartiment de lavage formé d'une multitude de parois formées de chicanes. L'eau froid en provenance du compartiment à deux parois est dirigée vers un collecteur muni d'une pluralité de gicleurs disposés entre chaque intervalle séparant deux parois du compartiment de lavage. Tantôt le brouillard d'eau projeté est dirigé dans le sens d'avance de l'air pollué, tantôt il est dirigé contre cette avance. De ce fait, il est nécessaire que le ventilateur soit relativement important pour vaincre la résistance formée par les brouillards d'eau projetés en sens contraire de l'avancement de l'air pollué.

Cependant, plusieurs inconvénients sont liés à ces hottes de cuisine.

En effet, ces hottes sont pourvues de filtres destinés à débarrasser les vapeurs de cuisson de leur graisse, et ces filtres nécessitent des nettoyages fréquents, surtout lorsque la cuisine est utilisée de façon intensive comme c'est le cas notamment pour les cuisines de collectivités ou de restaurants.

Compte tenu de la nécessité de ces nettoyages, il est clair que les performances et l'efficacité de ces hottes sont variables dans le temps, et plus précisément, diminuent entre deux nettoyages successifs.

Par ailleurs, on connaît également, par le document US-A-4 103 676, une hotte d'aspiration comportant une cartouche de dégraissage extractible. Cette dernière est interposée entre l'entrée de la hotte et un ventilateur. Ce ventilateur aspire l'air pollué en matières grasses à travers cette cartouche de dégraissage. Celle-ci comporte une première série de déflecteurs parallèles. A l'entrée de cette première série de déflecteurs est disposée une rampe de gicleurs dont les jets d'eau sont dirigés dans le sens de déplacement de l'air. Après passage à travers cette première série de déflecteurs parallèles, l'air pollué est dirigé vers une seconde série de déflecteurs. A proximité de cette seconde série de déflecteurs est disposée une seconde rampe de gicleurs à plusieurs branches. Une de ces branches projette l'eau à contrecourant par rapport au mouvement de l'air aspiré.

S'il est vrai que dans ce type de hotte on a supprimé l'inconvénient du filtre, il n'en est pas moins vrai que la hotte d'aspiration selon ce document présente un même inconvénient majeur que la hotte décrite ci-dessus. En effet, ces hottes connues sont placées au-dessus des éléments de cuisson de la cuisine et sont connectées par ailleurs à un dispositif d'extraction mécanique de l'air vicié, tel qu'un extracteur aspirant l'air chargé de vapeurs grasses et l'amenant vers l'extérieur par l'intermédiaire d'une conduite centrale d'extraction de fort diamètre.

Par conséquent, ce type de hotte se caractérise par un entretien difficile et onéreux et par un gaspillage d'énergie puisque, quel que soit le degré d'utilisation de la cuisine à un instant donné, l'ensemble de la hotte et des moyen d'extraction doit fonctionner. Ainsi, l'extraction mécanique des vapeurs doit être mise en route aussi bien dans le cas où tous les éléments de cuisson ou cusinières sont utilisés, que dans le cas où un seul élément de cuisson est utilisé.

Enfin, du fait de la cohabitation d'un extracteur généralement entraîné électriquement et des vapeurs grasses, un risque d'incendie n'est jamais à exclure.

La présente invention a pour but de remédier à ces inconvénients. L'invention, telle qu'elle est caractérisée dans les revendications, résout le problème consistant à créer une hotte de cuisine pour.cuisines professionnelles ou cuisines individuelles familiales, comprenant une enveloppe rigide munie, d'une part, à sa partie inférieure, d'une ouverture d'aspiration disposée au-dessus d'appareils de cuisson tels que cuisinères ou autres et, d'autre part, de déflecteurs ou de tubulures d'aspiration définissant des canaux de circulation d'air pourvus de buses d'injection d'eau pour le dégraissage des fumées culinaires, cette hotte comportant en outre des moyens d'aspiration de l'air vicié issu des appareils et ustensiles de cuisine constitués par les buses d'injection situées à proximité d'une ouverture réalisée dans l'un des déflecteurs ou à l'entrée des tubulures d'aspiration créant des zones de dépression et placées soit entre les déflecteurs définissant le cheminement de l'air vicié, soit dans les tubulures d'aspiration disposées en aval du cheminement de l'airvicié, l'air traité étant réintroduit dans la cuisine après traitement.

Les avantages obtenus grâce à cette invention consistent essentiellement en ce que l'on supprime non seulement toute utilisation de filtres mais également tous moyens mécaniques d'extraction de l'air vicié, cest-à-dire que l'on confère à la hotte selon l'invention une certaine indépendance. En effet, pour les hottes connues selon l'état de la technique antérieur, il était nécessaire de tenir compte de la structure du bâtiment pour le passage des conduites d'évacuation reliant les hottes aux moyens mécaniques, à savoir aux ventilateurs d'extraction de l'air vicié. Il en résultait forcément une limitation de la disposition des appareils de cuisson. Un autre avantage de l'invention consiste dans le fait qu'il est possible de juxtaposer des hottes sans être tributaire de la disposition et de la puissance des ventilateurs.

L'invention est exposée ci-après plus en détail à l'aide de dessins représentant seulement deux modes d'exécution.
La figure 1 représente en élévation et en coupe un premier mode d'exécution d'une hotte de cuisine conforme à l'invention.
La figure 2 représente en élévation une vue de face de la hotte de cuisine représentée dans la figure 1.
La figure 3 représente en élévation et en coupe un second mode d'exécution d'une hotte de cuisine conforme à l'invention.

On se réfère aux figures 1 et 2.

La hotte 1 selon l'invention se compose principalement d'une enveloppe rigide 2, notamment en métal inoxydable, et destinée à être placée au-dessus de cuisinières 3 ou d'appareils de cuisson produisant des vapeurs grasses. La hotte 1 est de préférence fixée à un mur ou à un support par l'intermédiaire de sa face arrière 4, de façon à surplomber la cuisinère 3 ou les ustensiles de cuisson.

La hotte 1 comporte également à sa partie inférieure 5, une ouverture d'aspiration 6 disposée au-dessus de l'ustensile de cuisson afin d'en capter les vapeurs.

Bien entendu, du fait de leur température relativement élevée, les vapeurs de cuisson ont tendance à s'introduire par elles-mêmes dans l'ouverture d'aspiration 6. Cependant, pour une meilleure efficacité de la hotte 1, celle-ci est pourvue de moyens d'aspiration 7 destinés à créer des zones de dépression 8 provoquant une aspiration et une circulation de l'air vicié issu des appareils et ustensiles de cuisson.

Alors que dans les hottes de cuisine connues dans l'état actuel de la technique, les vapeurs de cuisson extraites sont destinées à être éjectées vers l'extérieur, la hotte de cuisine 1 selon l'invention se propose de réintroduire l'air qui s'engouffre dans la hotte 1 après l'avoir débarrassé des impuretés et des vapeurs de graisse.

Selon l'invention, les moyens d'aspiration 7 précités de la hotte 1 sont constitués par un ou plusierus jets d'eau 9 issus de buses d'injection 10 disposées à l'intérieur de la hotte.

Ainsi, selon l'invention, ces jets d'eau 9 passant à proximité des ouvertures 11 (figure 1 ) sont destinés à créer une dépression permettant d'aspirer l'air vicié qui s'engage dans l'ouverture d'aspiration 6.

Selon la réalisation préférentielle de l'invention représentée figure 1, les jets d'eau 9 issus des buses d'injection 10 sont dirigés entre des déflecteurs 12 définissant le cheminement de l'airvicié dans la hotte 1.

Bien entendu, pour que l'air vicié issu des appareils de cuisson puisse être réintroduit dans la cuisine après son passage dans la hotte 1, il est nécessaire que celle-ci procède à son traitement, c'est-à-dire que l'air vicié soit débarassé des fumées éventuelles et des traces de graisse. A cet effet, les moyens de traitement 8 de l'air vicié sont constitués par un brouillard 13 formé de fines gouttelettes d'eau, et créé par les jets d'eau 9.

Ce brouillard 13 permet de fixer les graisses contenues dans l'air vicié, puis de les déposer sur les déflecteurs 12 par simple condensation du brouillard 13. De cette façon, après son passage entre les différents déflecteurs 12, l'air se trouve débarrassé de ses vapeurs grasses et peut être réinjecté dans la cuisine par l'intermédiaire d'un orifice de réinjection 14 aménagé dans la partie supérieure 15 de l'enveloppe rigide 2.

Bien entendu, dans le cadre de la présente invention, les commandes pour la mise en route et l'arrêt de la hotte, qui sont habituellement constituées par des interrupteurs électriques destinés à commander le fonctionnement d'un extracteur électrique, sont ici remplacées par un simple robinet 16 commandant l'ouverture ou la fermeture des buses d'injection 10, et placé par exemple sur la face avant 17 de l'enveloppe rigide 2 de la hotte du cuisine 1.

Par ailleurs, la mise en oeuvre du principe d'aspiration et de traitement des vapeurs de cuisson de la hotte 1 conforme à l'invention peut revêtir plusieurs formes de réalisation, et le mode de réalisation représenté sur les figures 1 et 2 n'est nullement limitatif. Dans ce mode de réalisation particulier, les déflecteurs 12 disposés à l'intérieur de la hotte 1 définissent les canaux 18 de circulation d'air, affectant la forme de chicanes afin d'allonger le trajet de l'air traversant la hotte et permettre ainsi un traitement plus efficace.

Ces déflecteurs 12 sont répartis en deux ou plusieurs ensembles 19 de plaques 20 disposées parallèlement et de façon inclinée par rapport à un plan horizontal, leurs extrémités inférieures 21 étant orientées vers des moyens 22 de récuperation et d'évacuation des eaux usées chargées d'impuretés et/ou de graisses.

Cette inclinaison conférée aux diverses plaques 20 permet d'obtenir, après condensation, le ruissellement du mélange de graisse et d'eau à des fins d'évacuation. De plus, les plaques 20 constituant les déflecteurs 12 peuvent être disposées avantageusement en forme de V renversé (figure 1 ), tout en étant décalées les unes par rapport aux autres, ce qui permet de faire ruisseler les eaux usées uniquement vers les moyens de récupération 22, tout en évitant que des gouttes de graisse ne tombent de la hotte sur la cuisinière 3.

Les moyens 22 de récuperation et d'évacuation des eaux usées sont constitués par des goulottes 23 aménagées dans la partie inférieure 5 de l'enveloppe rigide 2 de la hotte 1, lesdites goulottes 23 débouchant dans un collecteur 24 relié à un conduit d'évacuation 25 menant à l'égout.

Il est à noter que le fonctionnement de la hotte 1 conforme à l'invention peut encore être amélioré en reliant thermiquement les déflecteurs 12 à un dispositif échangeur de chaleur afin de récupérer l'énergie contenue sous forme de chaleur dans l'air chaud vicié et transmise par contact audit déflecteur 12.

En outre, la hotte 1 conforme à l'invention se caractérise par une grande modularité, puisqu'une hotte de plus grande dimension peut être consituée par un ensemble de plusieurs hottes de cuisine 1 élémentaires et indépendantes, juxtaposées ou non au-dessus de divers éléments de cuisson d'une cuisine. De plus, de par leur conception, les hottes 1 ne nécessitent pas la connexion à des tubulures de raccordement ou d'évacuation d'air vers l'extérieur, comme c'est le cas pour les hottes connues dans l'état actuel de la technique. Les hottes 1 selon l'invention sont, de ce fait, complètement indépendantes de la géométrie et de la structure du bâtiment.

Enfin, la hotte 1 conforme à l'invention compte parmi ses avantages un coût de fabrication et de fonctionnement très faible, une absence totale d'entretien puisqu'elle est totalement autonettoyante du fait de la circulation d'eau, et un fonctionnement en toute sécurité.

Cependant, on risque que des gouttes d'eau chargées de graisse tombent sur les appareils de cuisson disposés sous la hotte. Pour éliminer totalement ce risque, l'invention prévoit un second mode d'exécution de la hotte.

On se réfère à la figure 3.

La hotte 101 selon l'invention se compose essentiellement d'une enveloppe rigide 102 en métal inoxydable, destinée à être disposée au-dessus de cuisinières ou d'appareils de cuisson 103 produisant des vapeurs grasses qu'il est nécessaire de régénérer.

Comme les appareils de cuisson comportent souvent un couvercle rabattable d'assez grandes dimensions et qu'il faut pouvoir l'amener en position verticale l'espace disponible entre la partie supérieure de l'appareil de cuisson et la hotte 101 doit être suffisant. Il en découle que les moyens d'aspiration de la hotte 102 conforme à l'invention doivent être suffisamment efficaces pour capter les vapeurs grasses bien au-dessus de l'appareil de cuisson 103.

A cet effet, les moyens d'aspiration 107 de la hotte 101 sont cachés derrière la partie frontale 117 de l'enveloppe rigide 102 de hauteur relativement faible pour des considérations d'encombrement, et se composent de tubulures d'aspiration 134 coopérant avec des jets d'eau 109 situés à l'entrée desdites tubulures d'aspiration 134. De cette façon, la collecte des vapeurs grasses se fait selon le même principe que celui décrit ci-dessus, à savoir la création de zones de dépression 108.

L'ouverture d'aspiration 106 comporte un entonnoir d'aspiration 130 dirigeant les vapeurs grasses et chaudes vers un conduit d'aspiration 131 dans lequel il débouche par l'intermédiaire d'un goulot d'aspiration 132.

Le conduit d'aspiration 131, de préférence incliné vers la face arrière 104 de la hotte 101, possède de façon optimale une section décroissante à partir du goulot d'aspiration 132, afin d'accentuer l'effet de dépression créé par les jets d'eau 109.

En outre, le conduit d'aspiration 131 se termine par une chambre d'injection 133 dans laquelle sont logées les buses d'injection 110 créant les jets d'eau 109. Bien entendu, ces buses d'injection 110 sont connectées en amont à un circuit d'amenée d'eau par l'intermédiaire d'une conduite 111.

En aval des jets d'eau 109, les vapeurs grasses collectées sont mélangées à un brouillard 113 de gouttelettes d'eau formées par lesdits jets d'eau 109, et par suite, les vapeurs grasses sont prêtes à être régénérées par la hotte 101 conforme à l'invention.

Les jets d'eau 109, en provenance des buses d'injection 131, sont dirigés dans le sens de circulation de l'air vicié.

La hotte 101 comporte des moyens de traitement de l'air vicié, qui sont constitués également par les tubulures 134 permettant l'évacuation des vapeurs grasses et la réintroduction de l'air régénéré dans l'espace de la cuisine, contribuant ainsi à un fonctionnement en cycle formé de la hotte 101.

Ces tubulures 134, de section quelconque mais de préference circulaire, coopèrent, d'une part, avec les jets d'eau 109 et, d'autre part, avec un collecteur d'evacuation 124 des eaux grasses, menant à l'égout par l'intermédiaire d'un conduit d'évacuation 125.

En effet, chaque tubulure 134 se compose de deux tronçons distincts, à savoir, d'une part, une section descendante 135 disposée entre la chambre d'injection 109 et le collecteur d'évacuation 124 et, d'autre part, une section ascendante 136 disposée entre le collecteur d'évacuation 124 des eaux grasses, et un orifice 114 d'injection de l'air régénéré dans la cuisine.

Lesdites sections descendante 135 et ascendante 136 sont de préférence communicantes au voisinage de leurs extrémités inférieures, au niveau du collecteur d'évacuation 124 dans lequel elles permettent aux gouttes d'eau grasse de s'égoutter par suite de la condensation des vapeurs grasses. En effet, les parois 137 et 138 de chaque section 135 et 136 de tubulure, forment des parois de condensation, le long desquelles les gouttes d'eau usée 139 s'écoulent jusque dans le collecteur d'évacuation 124.

Ainsi, pendant le fonctionnement de la hotte 101 selon l'invention, les vapeurs grasses sont d'abord collectées par l'intermédiaire de moyens d'aspiration 107 très efficaces et discrets car possédant un faible encombrement, puis ces vapeurs grasses sont traitées par les moyens de traitement 108 situés au voisinage de la face arrière 104 de la hotte, avant que l'air propre, ainsi régénéré très économiquement et simplement, ne soit réintroduit dans la cuisine au niveau de l'orifice 114 pour être réutilisé.

Par ailleurs, il est évident que la hotte 101 conforme à l'invention peut être subdivisée en un certain nombre de hottes élémentaires identiques et juxtaposées, afin de pouvoir moduler la capacité d'aspiration nécessaire en fonction des besoins.

## Revendications

1. Hotte de cuisine (1, 101) pour cuisines professionnelles ou cuisines individuelles familiales, comprenant une enveloppe rigide (2, 102) munie, d'une part, à sa partie inférieure (5, 105) d'une ouverture d'aspiration (6, 106) disposée au-dessus d'appareils de cuisson tels que cuisinières ou autres et, d'autre part, de déflecteurs (12, 112) ou de tubulures d'aspiration (134) définissant des canaux (18, 118) de circulation d'air pourvus de buses d'injection d'eau (10, 110) pour le dégraissage des fumées culinaires, caracteri- sée en ce qu'elle comporte des moyens d'aspiration de l'air vicié issu des appareils et ustensiles de cuisine constitués par les buses d'injection (10, 110) situées à proximité d'une ouverture (11) réalisée dans l'un des déflecteurs (12) ou à l'entrée des tubulures d'aspiration (134) créant des zones de dépression (8, 108) et placées soit entre les déflecteurs (12) définissant le cheminement de l'air vicié, soit dans les tubulures d'aspiration (134) disposées en aval du cheminement de l'air vicié, l'air traité étant réintroduit dans la cuisine après traitement.

2. Hotte de cuisine selon la revendication 1, caractérisée en ce que les buses d'injection (10, 110) comportent des jets d'eau (9, 109) dirigés dans le sens de cheminement de l'air vicié s'engageant dans l'ouverture d'aspiration (6, 106) de la hotte (1).

3. Hotte de cuisine selon la revendication 1, caractérisée en ce que les déflecteurs (12) sont reliés thermiquement à un échangeur de chaleur pour la récupération de l'énergie contenue dans l'air chaud vicié.

4. Hotte de cuisine selon la revendication 1, caractérisée en ce que les tubulures d'aspiration (134) coopèrent, d'une part, avec l'ouverture d'aspiration (106) et, d'autre part, avec un collecteur d'évacuation (124) des eaux grasses menant à l'égout.

5. Hotte de cuisine selon la revendication 4, caractérisée en ce que l'ouverture d'aspiration (106) comporte un entonnoir d'aspiration (130) débouchant dans des conduits d'aspiration (131) par l'intermédiaire d'un goulot d'aspiration (132), lesdits conduits d'aspiration (131) se terminant par des chambres d'injection (133).

6. Hotte de cuisine selon la revendication 5, caractérisée en ce que lesdits conduits d'aspiration (131) possèdent une section décroissante entre le goulot d'aspiration (132) et la chambre d'injection (133).

7. Hotte de cuisine selon la revendication 1, caractérisée en ce que lesdites tubulures d'aspiration (134) se composent, d'une part, d'une section descendante (135) disposée entre la chambre d'injection (133) et le collecteur d'évacuation (124) et, d'autre part, d'une section ascendante (136) disposée entre le collecteur d'évacuation (124) des eaux grasses et l'orifice (114) d'injection de l'air régénéré.

8. Hotte de cuisine selon la revendication 7, caractérisée en ce que les sections descendante (135) et ascendante (136) des tubulures d'aspiration (134) d'évacuation sont communicantes au niveau du collecteur d'évacuation (124), et sont pourvues chacune de parois de condensation (13, 138) des vapeurs grasses.

9. Hotte de cuisine selon l'une quelconque des revendications précédentes, caractérisée en ce qu'elle est constituée par un ensemble de plusieurs hottes de cuisine (1) élémentaires et indépendantes, juxtaposées ou non, comportant chacune les zones de dépression (8, 108).

## Patentansprüche

1. Küchenhaube (1, 101) für Großküchen oder Haushaltsküchen, mit starrem Gehäuse (2, 102), das einerseits, an seinem unteren Teil (5, 105), mit einer Ansaugöffnung (6, 106) versehen ist, die über Kochgeräten wie, beispielsweise, Kochherden oder anderen angebracht ist und, anderseits, mit Leitblechen (12, 112) oder Ansaugrohrleitungen (134), die Kanäle (18, 118) für den Luftkreislauf bilden und mit Wassereinspritzdüsen (10, 110) zum Entfetten der Kochdünste ausgestattet sind, dadurch gekennzeichnet, daß sie Mittel zum Ansaugen der gebrauchten Luft aus den Küchengeräten und -utensilien umfaßt, die aus den Einspritzdüsen (10, 110) bestehen, die sich in der Nähe einer Öffnung (11) befinden, die in einem der Leitbleche (12) oder am Eingang der Ansaugrohrleitungen (134) angebracht ist, die Unterdruckbereiche (8, 108) schaffen und entwerder zwischen den Leitblechen (12) angebracht sind, die den Weg der verbrauchten Luft bilden, oder in den Ansaugleitungen (134), die strömungsabwärts vom Weg der verbrauchten Luft angeordnet sind, wobei die aufbereitete Luft im Anschluß an ihre Aufbereitung wieder in die Küche eingeführt wird.

2. Küchenhaube gemäß Anspruch 1, dadurch gekennzeichnet, daß die Einspritzdüsen (10, 110) Wasserstrahler (9, 109) aufzeigen, die in die Wegrichtung der verbrauchten Luft zeigen, die in die Ansaugöffnung (6, 106) der Haube (1) eintritt.

3. Küchenhaube gemäß Anspruch 1, dadurch gekennzeichnet, daß die Leitbleche (12) im Hinblick auf die Rückgewinnung der in der warmen verbrauchten Luft enthaltenen Energie thermisch an einen Wärmeaustauscher angeschloßen sind.

4. Küchenhaube gemäß Anspruch 1, dadurch gekennzeichnet, daß die Ansaugleitungen (134), einerseits, mit der Ansaugöffnung (134) und, andererseits, mit einem Sammler (124) des fettigen Wassers zusammenwirken, der an den Abwasserkanal angeschloßen ist.

5. Küchenhaube gemäß Anspruch 4, dadurch gekennzeichnet, daß die Ansaugöffnung (106) einen Ansaugtrichter (130) umfaßt, der über einen Ansaughals (132) in Ansaugleitungen (131) mündet, wobei diese Ansaugleitungen (131) in Einspritzkammern (133) enden.

6. Küchenhaube gemäß Anspruch 5, dadurch gekennzeichnet, daß die vorerwähnten Ansaugleitungen (131) zwischen dem Ansaughals (132) und der Einspritzkammer (133) einen sich verjüngenden Abschnitt aufzeigen.

7. Küchenhaube gemäß Anspruch 1, dadurch gekennzeichnet, daß die vorerwähnten Ansaugrohrleitungen (134), einerseits, aus einem absteigenden Abschnitt (135) bestehen, der zwischen der Einspritzkammer (133) und dem Ableitungssammler (124) angeordnet ist und, andererseits, aus einem aufsteigenden Abschnitt (136), der zwischen dem Ableitungssammler (124) des fettigen Wassers und der Öffnung (114) zum Einführen der aufbereiteten Luft angeordnet ist.

8. Küchenhaube gemäß Anspruch 7, dadurch gekennzeichnet, daß die absteigenden (135) und aufsteigenden (136) Abschnitte der Ansaugrohrleitungen (134) am Ableitungssammler (134) miteinander in Verbindung stehen und jeweils mit Wänden (137, 138) zum Kondensieren der fettigen Dünste versehen sind.

9. Küchenhaube gemäß einem beliebigen der vorstehenden Ansprüche, dadurch gekennzeichnet, daß sie aus einer Einheit verschiedener, elementarer und unabhängiger Küchenhauben (1) besteht, in Verbandanordnung oder nicht, wobei jede die Unterdruckbereiche (8, 108) umfaßt.

## Claims

1. A kitchen hood (1, 101 for professional kitchens or individual domestic kitchens, comprising a rigid mantle (2, 102) fitted, firstly, at its lower part (5, 105) with an exhaust intake orifice (6, 106) disposed above the cooking appliances such as cookers or other, and, secondly, with exhaust baffles (2, 112) or ducts (134) defining air circulation conduits (18, 118) provided with water injection nozzles (10, 110) for degreasing cooking fumes, characterised in that it comprises means for exhausting the contaminated air emanating from kitchen appliances and utensils, constituted by water injection nozzles (10, 110) located in proximity of an aperture (11) formed in one of the baffles (12) or at the inlet of the exhaust duct (134) creating low-pressure zones (8, 108) and placed either between the baffles (12) defining the conveying direction of the contaminated air or in the exhaust ducts (134) disposed downstream of the exhaust of contaminated air, the treated air being returned into the kitchen after treatment.

2. A kitchen hood according to Claim 1, characterised in that the injection nozzles (10, 110) comprise water jets (9, 109) oriented in the direction of conveying of contaminated air, which engage in the exhaust inlet (6, 106) of the hood (1).

3. A kitchen hood according to Claim 1, characterised in that the baffles (12) are thermally connected to a heat exchanger for recovering the energy contained in the hot, contaminated air.

4. A kitchen hood according to Claim 1, characterised in that the exhaust ducts (134) cooperate with the exhaust inlet (106) as well as with a collector (124) of the greasy effluents discharging to the sewers.

5. A kitchen hood according to Claim 4, characterised in that the exhaust inlet (106) comprises an exhaust funnel (130) opening into the exhaust ducts (131) by way of an exhaust port (132), said exhaust ducts (131) terminating in injection chambers (133).

6. A kitchen hood according to Claim 5, characterised in that the said exhaust ducts (131) have a decreasing cross-section between the exhaust port (132) and the injection chamber (133).

7. A kitchen hood according to Claim 1, characterised in that the said exhaust ducts (134) are composed, firstly, of a descending section (135) disposed between the injection chamber (133) and the discharge collector (124) and, secondly, of an ascending section (136) disposed between the discharge collector (124) of greasy effluents and the injection port (114) of regenerated air.

8. A kitchen hood according to Claim 7, characterised in that the descending (135) and ascending (136) sections of the exhaust ducts (134) communicate with each other at the level of the discharge collector (124) and are each provided with walls (137, 138) for condensing greasy vapours.

9. A kitchen hood according to any one of the preceding Claims, characterised in that it consists of a set of several modular and independent kitchen hoods, juxtaposed or not, each comprising low-pressure zones (8, 108).
